# EUROPÄISCHE PATENTSCHRIFT

(11) **EP 0 367 903 B1**
(45) Veröffentlichungstag und Bekanntmachung des Hinweises auf die Patenterteilung: **24.03.1993**
(21) Anmeldenummer: 89112151.9
(22) Anmeldetag: 04.07.1989
(51) Int. Cl.: H01R 13/53, H01R 13/514

(54) **Muttersteckerteil zur gleichzeitigen Herstellung von Stark- und Schwachstrom-Steckverbindungen**
Female plug part for simultaneously establishing high and low current connections
Pièce de connexion femelle pour la réalisation simultanée de connexions à basse et haute intensité

(30) Priorität: 07.11.1988 DE 3837697
(43) Veröffentlichungstag der Anmeldung: 16.05.1990
(73) Patentinhaber: INTERCONNECTRON GMBH, D-94454 Deggendorf (DE)
(72) Erfinder: Frank, Herbert, D-8351 Offenberg-Neuhausen (DE); Schulz, Oswin, D-8360 Deggendorf (DE)
(74) Vertreter: Schön, Theodor, Patent- und Zivilingenieur

(56) Entgegenhaltungen:
- EP-A- 0 250 728
- DE-A- 1 440 917
- DE-A- 3 625 865
- US-A- 3 794 958
- US-A- 3 850 495

## Beschreibung

Die Erfindung bezieht sich auf ein Muttersteckerteil zur gleichzeitigen Herstellung von Starkstrom- und Schwachstrom-Steckverbindungen, bestehend aus einem Steckergehäuse mit je einer Anzahl von Schwachstrom-Steckerbuchsen und einer Anzahl von Starkstrom-Steckerbuchsen sowie mindestens einer Schutzleiter-Steckerbuchse, die im Steckergehäuse vermittels am einen Teil eines in das Steckergehäuse eingesetzten und in axialer Richtung trennbaren zweiteiligen Halters angeordneter, radial zu den einzelnen Steckerbuchsen gerichteter und diese hintergreifender Federzungen gehalten sind.

Steckerteile, in der die Buchsen in derselben Weise gehaltensind, sind aus DE-A-1 440 917 zu entnehmen. Diese Steckerteile sind immerhin nicht als gemischte Steckern ausgebildet.

In manchen Anwendungsfällen ist es erforderlich oder wünschenswert Steckverbindungen sowohl zwischen Starkstromleitern als auch zwischen Schwachstromleitern gleichzeitig, d.h. durch Zusammenstecken beider Hälften eines einzigen Steckerelementes herzustellen zu können. Dabei ist auf der einen Seite zu berücksichtigen, daß für die Herstellung einer Starkstrom-Steckverbindung zwischen der Stirnfläche des Muttersteckerteiles und dem freien Stirnand der bestimmungsgemäß stromführenden Kontaktbuchsen eine ausreichende Luftstrecke verbleibt und daß ferner die Starkstrom führenden Kontaktbuchsen untereinander und gegenüber den Schwachstrom führenden sowie gegenüber der oder den Schutzleiter-Kontaktbuchsen so ausreichend abgeschirmt sind, daß evtl.auftretende Kriechströme keinesfalls zu einem Kurzschluß oder einer Funkenbildung bzw. einer Verbindung mit dem Schutzleiterkontakt führen können. Insbesondere bei mehrpoligen Steckern führen die bekannten Maßnahmen zur ausreichenden Abschirmung wenigstens der Starkstrom führenden Kontaktbuchsen, wie beispielsweise das Eingießen der Kontaktbuchsen in einem isolierenden Material oder die Anordnung großer Freiräume zwischen den einzelnen Kontaktbuchsen, entweder zu einem sehr hohen Herstellungsaufwand für den Stecker, oder aber dazu, daß der Stecker eine Größe erreicht, die seine Anwendung in vielen Fällen ausschließt oder wenigstens unzweckmäßig erscheinen läßt.

Der Erfindung liegt daher die Aufgabe zugrunde ein einfach herzustellendes und zu montierendes Muttersteckerteil für die gleichzeitige Herstellung von Starkstrom- und Schwachstrom- Steckverbindungen zu schaffen, welches einerseits jedwede Gefahr eines Kurzschlusses bzw. einer Fehlfunktion ausschließt und andererseits eines ausreichend kleine Baugröße aufweist, um auch für die Anwendung bei Vielfachsteckverbindungen geeignet zu sein.

Diese Aufgabe wird erfindungsgemäß im wesentlichen dadurch gelöst, daß'die Schwachstrom-Steckerbuchsen und die StarkstromSteckerbuchsen jeweils gruppenweise angeordnet und die Starkstrom-Steckerbuchsen von zusätzlichen innerhalb des Steckergehäuses gehaltenen Hülsen aus einem nichtleitenden Material übergriffen sind. Dabei weisen die die Starkstrom-Steckerbuchsen übergreifenden Hülsen aus nichtleitendem Material einen die Steckerbuchse umgebenden zylindermantelförmigen Teil und einen den freien Stirnrand der Steckerbuchse übergreifenden Kragen auf und sind die den einzelnen Gattungen von Steckerbuchsen zugeordneten Aufnahmen im Halter jeweils untereinander gleich ausgebildet, wobei jeweils der Kragen der den Starkstrom-Steckerbuchsen zugeordneten Hülsen aus nichtleitendem Material den Abstand des freien Stirnrandes der Steckerbuchse zum Grund der zugehörigen Aufnahme im Halter mindestens annähernd vollständig ausfüllt. Durch die erfindungsgemäße Anwendung von die Starkstrom-Steckerbuchsen umgebenden Hülsen aus einem nichtleitenden Material wird erreicht, daß ohne oder wenigstens ohne nennenswerte Vergrößerung des Volumens des Muttersteckerteiles eine ausreichende Isolierung der einzelnen Steckerbuchsen gegeneinander gegeben ist und daß ferner gleichzeitig unter Beibehaltung einer ausreichenden, den Steckerbuchsen jeweils vorgeschalteten Luftstrecke eine erhebliche Verlängerung der Kriechstrecke erzielt wird. Hierdurch und dadurch, daß für die Festlegung der die Starkstrom führenden Steckerbuchsen übergreifenden Hülsen aus nichtleitendem Material keine besonderen Befestigungsmittel erforderlich sind, ist es möglich ein klein bauendes und einfach zu montierendes, insbesondere vielpoliges Muttersteckerteil zur gleichzeitigen Herstellung von Schwachstrom und Starkstrom-Steckverbindungen zu schaffen, welches eine sichere Herstellung der beabsichtigten Leiterverbindungen gewährleistet.
Insoweit vorstehend auf eine besondere Form des Hemdes der Hülsen aus nichtleitendem Material hingewiesen worden ist, ist anzumerken, daß die Form der Hülsen naturgemäß jeweils der Form der Steckerbuchsen entspricht.

In besonderer Ausgestaltung der Erfindung wird weiter vorgeschlagen, daß die beiden Gruppen von Starkstrom-Steckerbuchsen und Schwachstrom-Steckerbuchsen beiderseits einer die Grundrißfläche des Steckergehäuses halbierenden Trennebene angeordnet sind, wobei es zweckmäßig sein kann, daß eine der Starkstrom-Steckerbuchsen als zentral zur Grundrißfläche des Steckergehäuses angeordneter Mittelkontakt ausgebildet und die übrigen Steckerbuchsen auf einer zur Achse des Mittelkontaktes konzentrischen Kreislinie angeordnet sind. Eine solche Anordnung ermöglicht bei leichter Herstellbarkeit einer Steckverbindung bei einfacher Herstellungs- und Montagemöglichkeit für das Teil selbst eine besonders kleinbauende Ausbildung des Muttersteckerteiles.

In weiterer Ausgestaltung der Erfindung ist ferner vorgesehen, daß sämtliche Starkstrom- und Schwachstrom-Steckerbuchsen gleiche axiale Abstände zur Strinfläche des Muttersteckerteiles aufweisen und daß die Schutzleiter-Steckerbuchsen zur Erzeugung einer Luftstrecke einen geringeren Abstand zur Stirnfläche des Muttersteckerteiles aufweisen, als die bestimmungsgemäß stromführenden Steckerbuchsen und daß die Hülsen aus nichtleitendem Material vermittels der Starkstrom-Steckerbuchsen in den Aufnahmen des Halters gehalten sind, wobei die Starkstrom-Steckerbuchsen ihrerseits durch ihren innenliegenden Bund hintergreifende, radial zu ihrer Achse gerichtete und beim Zusammenführen der beiden Teile des Halters zwangsweise ausstellbare Federzungen im Halter festgelegt sind.

Die Erfindung ist in der nachfolgenden Beispielsbeschreibung anhand eines in der Zeichnung dargestellten Ausführungsbeispieles im Einzelnen beschrieben. In der Zeichnung zeigt die
- Figur 1: einen Längsschnitt durch ein erfindungsgemäß gestaltetes Muttersteckerteil;
- Figur 2: eine Stirnnsicht zu Figur 1;

In einem Steckergehäuse 1 sind vermittels eines zweiteiligen Halters 2, 3 eine Anzahl Schwachstrom-Steckerbuchsen 4 und Starkstrom-Steckerbuchsen 5 sowie eine Schutzleiter-Steckerbuchse 6 gehalten. Die beiden Teile 2 und 3 des Halters sind axial ineinandergreifend ausgebildet und angeordnet, wobei das die Stirnfläche 7 des Muttersteckerteiles bildende Halterteil 2 mit axial gerichteten Aufnahmen 8 für die Schwachstrom-Steckerbuchsen 4 und Aufnahmen 9 für die Starkstrom-Steckerbuchsen 5 sowie Aufnahmen 10 für die Schutzleiter-Steckerbuchse 6 versehen ist. Die Aufnahmen 8 bis 10 weisen jeweils an ihrem der Stirnfläche 7 zugewandten Ende und im einheitlichen Abstand von der Stirnfläche 7 einen Bund 11 auf, wobei jedoch lediglich die Schutzleiter-Steckerbuchse 6 mit ihrem freien Stirnende 12 am Bund 11 der Aufnahme 10 anliegt, während die übrigen, bestimmungsgemäß stromführenden Steckerbuchsen 4 und 5 zur Bildung einer Luftstrecke 13 in einem Abstand vor dem jeweiligen Bund 11 enden. Innerhalb des Halterteiles 2 sind die Starkstrom-Steckerbuchsen 5 und die Schutzleiter-Steckerbuchse 6 vermittels radial zu ihrer Achse abgestellter Federzungen 14 des Halterteiles 3 gehalten, wobei die Federzungen 14 beim Zusammenführen derbeiden Halterteile 2 und 3 über geeignete Schrägflächen zwangsweise nach innen abgestellt werden und jeweils einen Bund 15 der Steckerbuchsen 5 unbd 6 hintergreifen. Die Schwachstrom-Steckerbuchsen 4 sind mittels an ihnen ausgebildeter und radial abgestellter Federzungen 16 an einem Bund 17 in den Aufnahmen 8 abgestützt. Wie insbesondere aus der Darstellung der Figur 2 ersichtlich sind die Schwachstrom-Steckerbuchsen 4 und die Starkstrom-Steckerbuchsen 5 jeweils gruppenweise angeordnet und im Wesentlichen beiderseits einer die Grundrißfläche des Muttersteckerteiles halbierenden Trennebene 18 angeordnet. Eine der Starkstrom-Steckerbuchsen 5 ist dabei als zentraler Mittelkontakt 19 angeordnet, während die übrigen Steckerbuchsen 4, 5 und 6 auf einer zur Achse des Mittelkontaktes konzentrischen Kreislinie angeordnet sind. Die Starkstrom-Steckerbuchsen 5 sind, wie insbesondere aus der Figur 1 ersichtlich, von Hülsen 20 aus nichtleitendem Material übergriffen, wobei die Hülsen 20 jeweils einen zylindermantelförmigen Abschnitt 21 und einen den Stirnrand 22 der jeweiligen Starkstrom-Steckerbuchse 5 übergreifenden Kragen 23 aufweisen und ausschließlich vermittels der Starkstrom-Steckerbuchsen 5 in den Aufnahmen 9 gehalten sind. Mit ihrem zylindermantelförmigen Abschnitt 21 umgreifen die Hülsen 20 den Schaftteil der Starkstrom-Steckerbuchsen 5 im wesentlichen über dessen gesamte Länge hin, während ihr den Strinrand 22 der Steckerbuchsen 5 übergreifender Kragen 23 eine der Luftstrecke 13 entsprechende Dicke aufweist, derart, daß der Kragen 23 einerseits am Bund 11 der Aufnahmen 9 und andererseits am Stirnrand 22 anliegt. Damit ist bezüglich der Starkstrom-Steckerbuchsen 5 die Wahrung einer ausreichenden Luftstrecke 13 gewährleistet und bilden die Hülsen 20 gleichzeitig auch eine Kriechstreckenverlängerung, die es erlaubt, das Muttersteckerteil in kleinbauender Ausführung herzustellen und zu benutzen.

## Patentansprüche

1. Muttersteckerteil zur gleichzeitigen Herstellung von Stark-und Schwachstrom-Steckverbindungen, bestehend aus einem Steckergehäuse mit je einer Anzahl von Schwachstrom-Steckerbuchsen und einer Anzahl von Starkstromsteckerbuchsen sowie mindestens einer Schutzleiter-Steckerbuchse, die im Steckergehäuse vermittels am einen Teil eines in das Steckergehäuse eingesetzten und in axialer Richtung trennbaren zweiteiligen Halters angeordneter, radial zu den einzelnen Steckerbuchsen gerichteter und diese hintergreifender Federzungen gehalten sind, wobei die Schwachstrom-Steckerbuchsen (4) und die Starkstrom-Steckerbuchsen (5) jeweils gruppenweise angeordnet sind, und wobei die Aufnahmen im Steckergehäuse für alle Steckerbuchsen untereinander gleich groß ausgebildet sind und daß lediglich die Strakstom-Steckerbuchsen (5) zur Bildung eines Luftraumes (13) wenigstens an ihren Stirnenden zusätzlich von innerhalb der Aufnahmen im Steckergehäuse gehaltenen Hülsen (20) aus nichtleitendem Material übergriffen sind.

2. Muttersteckerteil nach Anspruch 1, dadurch gekennzeichnet, daß die beiden Gruppen von Starkstrom-Steckerbuchsen (5) und Schwachstrom-Steckerbuchsen (4) beiderseits einer die Grundrißfläche des Steckergehäuses (1) halbierenden Trennebene (18) angeordnet sind.

3. Muttersteckerteil nach Anspruch 1 und 2, dadurch gekennzeichnet, daß eine der Starkstrom-Steckerbuchsen (5) als zentral zur Grundrißfläche des Steckergehäuses (1) angeordneter Mittelkontakt (19) ausgebildet und die übrigen Steckerbuchsen ( 4, 5 und 6) auf einer zur Achse des Mittelkontaktes (19) konzentrischen Kreislinie angeordnet sind.

4. Muttersteckerteil nach Anspruch 1 bis 3, dadurch gekennzeichnet, daß sämtliche Starkstrom- und Schwachstrom-Steckerbuchsen (4 und 5) gleiche axiale Abstände zur Strinfläche (7) des Muttersteckerteiles aufweisen und daß die Schutzleiter-Steckerbuchsen (6) einen geringeren Abstand zur Stirnfläche (7) des Muttersteckerteiles aufweisen, als die bestimmungsgemäß stromführenden Steckerbuchsen (4 und 5).

5. Muttersteckerteil nach Anspruch 1 bis 4, dadurch gekennzeichnet, daß die die Starkstrom-Steckerbuchsen (5) übergreifenden Hülsen (20) aus nichtleitendem Material einen den Schaftbereich Steckerbuchse (5) umgebenden zylindermantelförmigen Teil (21) und einen den freien Stirnrand (22) der Steckerbuchse (5) übergreifenden Kragen (23) aufweisen.

6. Muttersteckerteil nach Anspruch 1 bis 5, dadurch gekennzeichnet, daß jeweils der Kragen (23) der den Starkstrom-Steckerbuchsen (5) zugeordneten Hülsen (20) aus nichtleitendem Material den Abstand des freien Stirnrandes (22) der Steckerbuchse (5) zum Grund der zugehörigen Aufnahme (9) im Halter (2,3) mindestens annähernd vollständig ausfüllt.

7. Muttersteckerteil nach Anspruch 1 bis 6, dadurch gekennzeichnet, daß die Hülsen (20) aus nichtleitendem Material vermittels der Starkstrom-Steckerbuchsen (5) in den Aufnahmen (9) des Halters (2,3) gehalten sind und daß die Starkstrom-Steckerbuchsen (5) ihrerseits durch ihren innenliegenden Bund (15) hintergreifende, radial zu ihrer Achse gerichtete und beim Zusammenführen der beiden Teile (2 und 3) des Halters zwangsweise ausstellbare Federzungen (14) im Halter festgelegt sind.

## Claims

1. A female plug part for simultaneously establishing high-voltage and light current connections, consisting of a plug housing with a number of light current plug sockets and a number of high-voltage plug sockets as well as at least one protective lead plug socket which are held in the plug housing by means of spring tongues disposed on one part of a two-part holder which can be separated in an axial direction and which is inserted into the plug housing, the spring tongues being directed radially in relation to and engaging behind the individual plug sockets, the light current plug sockets (4) and the high-voltage plug sockets (5) being respectively disposed in groups, the seatings in the plug housing to accommodate all the plug sockets being the same size as one another, only the high-voltage plug sockets (5) being additionally enclosed by sleeves (20) of non-conductive material which are held inside the seatings in the plug housing in order to form an air gap (13) at least at their ends.

2. A female plug part according to Claim 1, characterised in that the two groups of high-voltage plug sockets (5) and light current plug sockets (4) are disposed on both sides of a separating plane (18) which subdivides into two halves the horizontal projection area of the plug housing (1).

3. A female plug part according to Claim 1 and 2, characterised in that one of the high-voltage plug sockets (5) is constructed as a central contact (19) disposed centrally in the horizontal projection area of the plug housing (1) while the other plug sockets (4, 5 and 6) are disposed on a circle concentric with the axis of the central contact (19).

4. A female plug part according to Claim 1 to 3, characterised in that all high-voltage and light current plug sockets (4 and 5) are at the same axial distance from the end face (7) of the female plug part and in that the protective lead plug sockets (6) are at a shorter distance from the end face (7) of the female plug part than the plug sockets (4 and 5) which are intended to carry current.

5. A female plug part according to Claim 1 to 4, characterised in that the sleeves (20) of non-conductive material which engage over the high-voltage plug sockets (5) have a cylindrical part (21) enclosing the shank portion of the plug socket (5) and a collar (23) engaging over the free end edge (22) of the plug socket (5).

6. A female plug part according to Claim 1 to 5, characterised in that in each case the collar (23) of the sleeve (20) of non-conductive material which are associated with the high-voltage plug sockets (5) at least almost completely fills the gap between the free end edge (22) of the plug socket (5) and the bottom of the associated seating (9) in the holder (2, 3).

7. A female plug part according to Claim 1 to 6, characterised in that the sleeves (20) of non-conductive material are held in the seatings (9) in the holder (2, 3) by means of the high-voltage plug sockets (5) and in that the high-voltage plug sockets (5) in turn are secured in the holder by their spring tongues (14) which are directed radially in relation to their axis and engage behind their inner shoulder (15), being positively opened out as the two parts (2 and 3) of the holder are pushed together.

## Revendications

1. Pièce de connexion femelle pour la réalisation simultanée de connexions de courants fort et faible, constituée d'un boîtier dans lequel sont logées un certain nombre de douilles de courant faible et de douilles de courant fort et au moins une douille de fil de protection, qui sont maintenues dans le boîtier grâce à des languettes élastiques, disposées sur l'une des parties d'un support en deux parties séparables axialement et engagé dans le boîtier, orientées raidalement vers la douille correspondante et s'engageant derrière ces dernières, où les douilles de courant faible (4) et les douilles de courant fort (5) sont disposées par groupes, où les trous récepteurs des douilles, ménagés dans le boîtier, sont tous de taille identique, et où seules les douilles de courant fort (5) sont recouvertes, au moins à leur extrémité frontale, par une douille (20) en matériau non conducteur, maintenue dans les trous récepteurs, afin de ménager un espace libre (13).

2. Pièce de connexion femelle selon la revendication 1 *caractérisée en ce que* les groupes de douilles de courant fort (5) et de douilles de courant faible (4) sont disposés de part et d'autre d'un plan de séparation (18) divisant en deux la surface de projection horizontale du boîtier (1).

3. Pièce de connexion femelle selon les revendications 1 et 2 *caractérisée en ce que* une des douilles de courant fort (5) est disposée au centre de la surface de projection horizontale du boîtier pour constituer un contact central (19) et *en ce que* les autres douilles (4), (5), (6) sont disposées sur un cercle concentrique autour de l'axe du contact central (19).

4. Pièces de connexion femelle selon les revendications 1 à 3 caractérisée en ce que toutes les douilles de courant faible et de courant fort (4), (5) sont disposées à une distance identique de la surface frontale (7) de la pièce de connexion femelle et *en ce que* la douille du fil de protection (6) est disposée à une plus petite distance de ladite surface frontale que les douilles de courant fort ou de courant faible (4), (5) par définition conductrices.

5. Pièce de connexion femelle selon les revendications 1 à 4 *caractérisée en ce que* les douilles (20) en matériau non conducteur comportent une partie cylindrique (21) entourant la tige des douilles de courant fort (5) et un épaulement (23) recouvrant le bord frontal libre (22) de la douille de courant fort (5).

6. Pièce de connexion femelle selon les revendications 1 à 5 *caractérisée en ce que* l'épaulement (23) des douilles (20) en matériau non conducteur entourant les douilles de courant fort (5), remplissent approximativement l'espace entre le bord frontal libre (22) de la douille de courant fort (5) et le fond du trou récepteur correspondant (9).

7. Pièce de connexion femelle selon les revendications 1 à 6 *caractérisée en ce que* les douilles (20) en matériau non conducteur sont maintenues dans les trous récepteurs dans le support (2), (3) par les douilles de courant fort (5) qui sont elles-mêmes maintenues dans le support par des languettes élastiques (14) s'engageant derrière le collet intérieur (15) des douilles (5), orientées radialement vers l'axe de ces dernières et se mettant obligatoirement en position inclinées lorsque les parties de support (2), (3) sont engagées l'une dans l'autre.
